# EUROPÄISCHE PATENTSCHRIFT

(11) **EP 0 659 163 B1**
(45) Veröffentlichungstag und Bekanntmachung des Hinweises auf die Patenterteilung: **04.12.1996**
(21) Anmeldenummer: 93912926.8
(22) Anmeldetag: 09.06.1993
(51) Int. Cl.: B66B 29/04

(54) **HANDLAUFEINLAUFTEIL FÜR DEN HANDLAUF EINER ROLLTREPPE EINES ROLLSTEIGES ODER DGL.**
RUN-IN UNIT FOR THE HANDRAIL OF AN ESCALATOR OR MOVING WALKWAY, ETC.
ELEMENT D'INTRODUCTION POUR LA MAIN COURANTE D'UN ESCALIER ROULANT, D'UN TROTTOIR ROULANT OU D'UN SYSTEME SIMILAIRE

(30) Priorität: 08.09.1992 DE 4229994
(43) Veröffentlichungstag der Anmeldung: 28.06.1995
(73) Patentinhaber: O&K ORENSTEIN & KOPPEL AG, 13581 Berlin (DE)
(72) Erfinder: SCHÖNEWEISS, Klaus, D-45525 Hattingen (DE)
(86) Internationale Anmeldenummer: EP9301455
(87) Internationale Veröffentlichungsnummer: WO9405584

(56) Entgegenhaltungen:
- EP-A- 0 420 061
- US-A- 3 910 400
- US-A- 4 619 355

## Beschreibung

Die Erfindung betrifft ein Handlaufeinlaufteil für den Handlauf einer Rolltreppe, eines Rollsteiges oder dgl. gemäß gattungsbildendem Teil des ersten Patentanspruches.

Durch die DE-C 11 69 629 ist eine Handlaufeinführung bei Rolltreppen bekannt, mit einem den zwischen dem Handlaufprofil und der angrenzenden Rolltreppenverkleidung noch verbleibenden Spalt fast vollständig abdekkenden und deshalb das Handlaufprofil eng umgebenden nachgiebigen Schutzrahmen sowie einem hinter der Einlauföffnung angeordneten, den Rolltreppenantrieb stillsetzenden Ausschaltkontakt, dessen Schalthebel in der Nähe des Handlaufs endet und in Bewegungsrichtung des Handlaufs zum Betätigen des Ausschaltkontaktes beweglich ist. Der Schutzrahmen wird durch ein elastisch ausweichendes Gummiprofil gebildet und der Schalthebel für den Ausschaltkontakt liegt unmittelbar an dem Gummiprofil an. Das schlauchartig ausgebildete Gummiprofil ist den Umrissen des Handlaufprofils weitestgehend angepaßt. Demzufolge verbleibt im oberen Bereich des Handlaufeinlaufs jeweils ein Spalt zwischen dem Handlaufeinlaufteil und dem Handlaufrad, wodurch die Gefahr besteht, daß an dieser Stelle noch Gegenstände eingebracht werden können, die ggf. ein zu spätes Ausschalten bewirken und u.U. erhebliche Verletzungen herbeiführen können.

Der US-A 4,619,355 ist ein Betätigungselement für den im Bereich des Handlaufeinlaufes vorgesehenen Sicherheitsschalter zu entnehmen. Das Betätigungselement beinhaltet zwei im wesentlichen U-förmige Bauteile, die end- oder kantenweise aneinander anliegend vorgesehen sind. Die Stirnplattenöffnung im Bereich des Handlaufeinlaufes ist hierbei so groß ausgebildet, daß sie durch ein bürstenartig ausgebildetes Handlaufeinlaufteil verschlossen werden muß, um der Gefahr des Eindringens von Teilen bzw. von Körperteilen entgegenzuwirken.

Durch die EP-A 420 061 ist ein Handlaufeinlaufteil bekannt geworden, das vom konstruktiven Aufbau her etwa dem der DE-C 11 69 629 entspricht, d.h. den Handlauf unter Bildung eines oberen Spaltes nur teilweise umschließt. In Verbindung mit Sensoren soll infolge der Verformung des Handlaufeinlaufteiles der Rolltreppenantrieb stillgesetzt werden. Wie bereits vorab dargelegt, kann es durch die an sich unerwünschte Spaltenbildung im oberen Bereich des Handlaufeinlaufteiles geschehen, daß Körperteile, wie Finger oder dgl., oder andere Teile in diesen Spalt eindringen und so zu ungewollten Abschaltungen der Rolltreppe bzw. zu Beschädigungen führen.

Ziel des Erfindungsgegenstandes ist es, ein einfach bauendes, im Einbauzustand vollständig geschlossenes Handlaufeinlaufteil zu konzipieren, welches eine Spaltenbildung zwischen Handlaufeinlaufteil und Handlauf verhindert.

Dieses Ziel wird erfindungsgemäß durch die im kennzeichnenden Teil des ersten Patentanspruches angegebenen Merkmale erreicht.

Vorteilhafte Weiterbildungen des Erfindungsgegenstandes sind den Unteransprüchen zu entnehmen.

Infolge der Zweiteilung des Handlaufeinlaufteils bestehen weder bei der Erstmontage noch bei späteren Reparaturen oder Austausch des Handlaufs Probleme, diesen zu entfernen bzw. wieder zu montieren. Die entweder kraft- oder formschlüssig miteinander verbundenen Einzelteile können problemlos zusammengefügt oder getrennt werden, so daß der Montage-/Demontageaufwand des Handlaufs in nicht unerheblicher Weise reduziert werden kann. Die einzelnen Teile weisen hierbei vorzugsweise die gleiche Form auf, um somit lediglich ein einziges Vulkanisationswerkzeug zu benötigen. An dem jeweils winkelförmig ausgebildeten Halteelement ist ein Elastomerbalgen anvulkanisiert, wobei die Einzelteile (Hälften) vorzugsweise über Gumminoppen oder dgl. zueinander festlegbar sind. Die Gumminoppen können hierbei zur besseren Einführung leicht konisch ausgeführt sein. Sofern die Gumminoppen lediglich zur Festlegung und nicht zur Verbindung der Einzelteile vorgesehen sind, können die beiden Halteelemente nach der Festlegung der Einzelteile um den Handlauf herum, ggf. über Zwischenelemente, miteinander verbunden werden. Im Bereich der vom Balgen wegweisenden Schenkel kann eine Sicherheitseinrichtung zum Abschalten des Rolltreppenantriebes vorgesehen werden, die auf die elastische Verformung der Balgenabschnitte reagiert.

Die Erfindung ist anhand eines Ausführungsbeispieles in der Zeichnung dargestellt und wird wie folgt beschrieben. Es zeigen:
- Figuren 1 und 2 -: verschiedene Ansichten des erfindungsgemäßen Handlaufeinlaufteils

Die Figuren 1 und 2 zeigen das erfindungsgemäße Handlaufeinlaufteil 1 zum einen in der Seitenansicht und zum anderen in der Vorderansicht, wobei der Handlauf 2 lediglich angedeutet ist. Das Handlaufeinlaufteil besteht aus zwei Einzelteilen 3,4, die jeweils mit einem Vorsprung 5,6 versehen sind, der in eine entsprechende Ausnehmung 7,8 des anderen Teils eingreift. Die Berührungslinie der beiden Einzelteile 3,4 ist hierbei mit 9 bezeichnet. Jedes der Einzelteile 3,4 weist ein im Querschnitt winkelförmiges Halteelement 10 auf, an welchem ein elastisch verformbarer Balgenabschnitt 11 anvulkanisiert ist. Die Vorsprünge 5,6 sowie die Ausnehmungen 7,8 sind hierbei im Bereich der freien Stirnfläche 12 des jeweiligen Balgenabschnittes 11 vorgesehen. Die Halteteile 10 sind mit den Balgenabschnitten 11 durch Vulkanisation miteinander verbunden, wobei die Vorsprünge 5,6 sowie die Ausnehmungen 7,8 in analoger Weise durch entsprechende Profile in der Vulkanisierform angeformt worden sind. Um lediglich eine Vulkanisierform für beide Einzelteile 3,4 zu benötigen, sind die Vorsprünge 5,6 sowie die Ausnehmungen 7,8 einander gegenüberliegend angeordnet. Die Balgenabschnitte 11 verjüngen sich ausgehend von den Halteelementen 10 zu ihrer freien Stirnfläche 12. Die von den Balgenabschnitten 11 wegweisenden Schenkel 13 der Halteelemente 10 weisen eine Durchgangsbohrung 14 auf. Uber hier nicht weiter dargestellte Zwischenelemente (Platten oder dgl., die ebenfalls entsprechende Durchgangsbohrungen aufweisen) können die beiden Halteelemente 10 miteinander verbunden werden. Zum Zwecke des leichteren Zusammenfügens der Einzelteile 3,4 sind die Vorsprünge 5,6 konisch zulaufend ausgebildet, wobei die Ausnehmungen 7,8 ein entsprechendes Gegenprofil aufweisen.

## Patentansprüche

1. Handlaufeinlaufteil für den Handlauf einer Rolltreppe, eines Rollsteiges oder dgl., das im unteren Balustradenbereich angeordnet und durch zwei um den Handlauf (2) legbare Einzelteile (3,4) gebildet ist, dadurch gekennzeichnet, daß die Einzelteile (3,4) über an mindestens einem derselben vorgesehene, in entsprechende Ausnehmungen (7,8) des anderen Teiles (4,3) eingreifende Vorsprünge (5,6) zueinander festlegbar sind, und daß jedes Teil (3,4) einen elastisch verformbaren Balgenabschnitt (11) aufweist, der jeweils mit einem Halteelement (10) verbunden ist.

2. Handlaufeinlaufteil nach Anspruch 1, dadurch gekennzeichnet, daß jedes Teil (3,4) mindestens einen in Richtung des anderen Teils (4,3) weisenden Vorsprung (5,6) aufweist, der in eine entsprechende Ausnehmung (7,8) des anderen Teils (4,3) eingreift.

3. Handlaufeinlaufteil nach den Ansprüchen 1 und 2, dadurch gekennzeichnet, daß die Vorsprünge (5,6) in verschiedenen Ebenen der beiden Teile (3,4), insbesondere einander gegenüberliegend, vorgesehen sind.

4. Handlaufeinlaufteil nach den Ansprüchen 1 bis 3, dadurch gekennzeichnet, daß der jeweilige Balgenabschnitt (11) mit dem zugehörigen Halteelement (10) durch Vulkanisation verbunden ist.

5. Handlaufeinlaufteil nach den Ansprüchen 1 bis 4, dadurch gekennzeichnet, daß die Balgenabschnitte (11) sich, ausgehend vom zugehörigen Halteelement (10), konisch verjüngen.

6. Handlaufeinlaufteil nach den Ansprüchen 1 bis 5, dadurch gekennzeichnet, daß die Vorsprünge (5,6) sowie die Ausnehmungen (7,8) im jeweiligen Balgenabschnitt (11), insbesondere im Bereich der freien Balgen-Stirnfläche (12) anvulkanisiert sind.

7. Handlaufeinlaufteil nach den Ansprüchen 1 bis 6, dadurch gekennzeichnet, daß die Vorsprünge (5,6) in Richtung des anderen Teils (4,3) konisch zulaufen und die Ausnehmungen (7,8) ein entsprechendes Gegenprofil aufweisen.

8. Handlaufeinlaufteil nach den Ansprüchen 1 bis 7, dadurch gekennzeichnet, daß das jeweilige Halteelement (10) einen winkelförmigen Querschnitt aufweist, wobei die von den Balgenabschnitten (11) abgewandten Schenkel (13) der Halteelemente (10) Durchgangsbohrungen (14) oder dgl. aufweisen und über mindestens ein Zwischenelement, insbesondere durch Verschraubung, miteinander verbindbar sind.

## Claims

1. Handrail run-in part for the handrail of an escalator or moving walkway or the like, which is arranged in the lower balustrade region and is formed by two individual parts (3, 4) that can be placed round the handrail (2), characterized in that the individual parts (3, 4) can be located with respect to each other by way of projections (5, 6) which are provided on at least one of the parts and engage in corresponding recesses (7, 8) of the other part (4, 3), and in that each part (3, 4) has a resiliently deformable bellows section (11) which is in each case connected to a retaining element (10).

2. Handrail run-in part according to Claim 1, characterized in that each part (3, 4) has at least one projection (5, 6) which points in the direction of the other part (4, 3) and which engages in a corresponding recess (7, 8) of the other part (4, 3).

3. Handrail run-in part according to Claims 1 and 2, characterized in that the projections (5, 6) are provided in different planes of the two parts (3, 4), especially lying opposite one another.

4. Handrail run-in part according to Claims 1 to 3, characterized in that the respective bellows section (11) is connected to the corresponding retaining element (10) by vulcanization.

5. Handrail run-in part according to Claims 1 to 4, characterized in that the bellows sections (11) taper conically, starting from the corresponding retaining element (10).

6. Handrail run-in part according to Claims 1 to 5, characterized in that the projections (5, 6) and the recesses (7, 8) are vulcanized on in the respective bellows section (11), especially in the region of the free end face (12) of the bellows.

7. Handrail run-in part according to Claims 1 to 6, characterized in that the projections (5, 6) taper conically in the direction of the other part (4, 3) and the recesses (7, 8) have a corresponding complementary profile.

8. Handrail run-in part according to Claims 1 to 7, characterized in that the respective retaining element (10) has an angled cross-section, the limbs (13), remote from the bellows sections (11), of the retaining elements (10) having through bores (14) or the like, and being arranged to be connected to one another by way of at least one intermediate element, especially by screwing.

## Revendications

1. Unité d'entrée pour la main courante d'un escalier roulant, d'un trottoir roulant ou analogue, qui est disposée dans la partie inférieure de la ballustrade et est formée par deux parties individuelles (3,4) pouvant être appliquées autour de la main courante (2), caractérisée en ce que les parties individuelles (3,4) peuvent être fixées l'une par rapport à l'autre au moyen de parties saillantes (5,6), qui sont prévues sur au moins l'une des parties individuelles et s'engagent dans des évidements correspondants (7,8) de l'autre partie individuelle (4,3), et que chaque partie (3,4) possède une section en forme de soufflet (11) déformable élastiquement, qui est reliée respectivement à un élément de retenue (10).

2. Unité d'entrée pour main courante selon la revendication 1, caractérisée en ce que chaque partie (3,4) possède au moins une partie saillante (5,6), qui est tournée en direction de l'autre partie (4,3) et qui s'engage dans un évidement correspondant (7,8) de l'autre partie (4,3).

3. Unité d'entrée pour main courante selon les revendications 1 et 2, caractérisée en ce que les parties saillantes (5,6) sont prévues dans des plans différents des deux parties (3,4), notamment en étant réciproquement en vis-à-vis.

4. Unité d'entrée pour main courante selon les revendications 1 à 3, caractérisée en ce que la section respective de soufflet (11) est reliée par vulcanisation à l'élément de retenue associé (10).

5. Unité d'entrée pour main courante selon les revendications 1 à 4, caractérisée en ce que les sections de soufflet (11) se rétrécissent avec une forme conique à partir de l'élément de retenue associé (10).

6. Unité d'entrée pour main courante selon les revendications 1 à 5, caractérisée en ce que les parties saillantes (5,6) ainsi que les évidements (7,8) dans la section respective de soufflet (11), notamment dans la zone de la surface frontale libre (12) du soufflet, sont formées par vulcanisation.

7. Unité d'entrée pour main courante selon les revendications 1 à 6, caractérisée en ce que les parties saillantes (5,6) se rétrécissent avec une forme conique en direction de l'autre partie (4,3) et que les évidements (7,8) possèdent un profil antagoniste correspondant.

8. Unité d'entrée pour main courante selon les revendications 1 à 7, caractérisée en ce que l'élément de retenue respectif (10) possède une section transversale de forme anguleuse, les branches (13) des éléments de retenue (10), qui sont tournées à l'opposé des sections de soufflet (11), comportent des perçages traversants (14) ou analogues et peuvent être reliées entre elles par l'intermédiaire d'au moins un élément intercalaire, notamment par vissage.
